# EUROPÄISCHE PATENTSCHRIFT

(11) **EP 2 798 192 B1**
(45) Veröffentlichungstag und Bekanntmachung des Hinweises auf die Patenterteilung: **16.12.2015**
(21) Anmeldenummer: 12809283.0
(22) Anmeldetag: 27.12.2012
(51) Int. Cl.: F02M 47/02, F02M 63/00

(54) **KRAFTSTOFFEINSPRITZVENTIL FÜR BRENNKRAFTMASCHINEN**
FUEL INJECTOR FOR COMBUSTION ENGINE
INJECTEUR DE CARBURANT POUR MOTEUR À COMBUSTION

(30) Priorität: 28.12.2011 DE 102011090060
(43) Veröffentlichungstag der Anmeldung: 05.11.2014
(73) Patentinhaber: Robert Bosch GmbH, 70442 Stuttgart (DE)
(72) Erfinder: KRESCHEL, Henning, 71640 Ludwigsburg (DE); GRIMMINGER, Christian, 71229 Leonberg (DE); BEIER, Marco, 70469 Stuttgart-Feuerbach (DE); ETLENDER, Roman, 93051 Regensburg (DE)
(86) Internationale Anmeldenummer: PCT/EP2012/076926
(87) Internationale Veröffentlichungsnummer: WO 2013/098307

(56) Entgegenhaltungen:
- EP-A1- 1 867 868
- WO-A1-02/052144

## Beschreibung

Die Erfindung betrifft ein Kraftstoffeinspritzventil für Brennkraftmaschinen, wie es vorzugsweise zur Einspritzung von Kraftstoff direkt in einen Brennraum einer Brennkraftmaschine Verwendung findet.

### Stand der Technik

Aus dem Stand der Technik sind verschiedene Kraftstoffeinspritzventile für Brennkraftmaschinen bekannt, die vorzugsweise zur Kraftstoffeinspritzung in Brennräume von selbstzündenden Brennkraftmaschinen Verwendung finden. Und so ist aus der Offenlegungsschrift in DE 100 24 702 A1 ein Kraftstoffeinspritzventil bekannt, das eine Düsennadel umfasst, die längsbewegbar in einem Düsenkörper angeordnet ist. Die Ventilnadel öffnet und schließt dabei mehrere Einspritzöffnungen und verbindet sie mit oder dichtet sie gegen einen Druckraum ab, der die Düsennadel umgibt. Zur Steuerung der Längsbewegung der Düsennadel wird der Kraftstoffdruck in einem Steuerraum reguliert, der von der Düsennadel begrenzt wird, wobei der Druck im Steuerraum eine Schließkraft auf die Düsennadel ausübt. Der Steuerraum ist über ein Steuerventil mit einem Leckölraum verbindbar, so dass er über das Steuerventil mit dem Leckölraum verbindbar ist. Das Steuerventil kann verschieden ausgebildet sein: Bei dem hier bekannten Einspritzventil ist das Steuerventilglied, das beweglich im Steuerventil angeordnet ist, als Kugel ausgebildet, die mit einem konischen Ventilsitz zusammenwirkt.

Bei der Auslegung des Steuerventils ist darauf zu achten, dass der Injektor in einem breiten Druckbereich funktioniert. Gerade bei der Verwendung in schnelllaufenden, selbstzündenden Brennkraftmaschinen, die in Personenkraftwagen Verwendung finden, ist es wichtig, dass das Einspritzventil sowohl bei niedrigem Druck von beispielsweise nur 300 bar, bis hinauf zum maximalen Einspritzdruck von mehr als 2000 bar zuverlässig arbeitet.

Bei den bekannten Steuerventilen von Kraftstoffeinspritzventilen z.B WO 02/052144 A1 wird das Steuerventilglied ständig vom Kraftstoffdruck im Steuerraum mit Druck beaufschlagt, so dass eine öffnende Kraft auf das Steuerventilglied wirkt, die dieses weg vom konischen Ventilsitz drückt. Das Steuerventil muss jedoch bei jedem Einspritzdruck von beispielweise 300 bar bis über 2000 bar, bei manchen Einspritzventilen bis zu 2500 bar, sicher geschlossen halten. Bei den gebräuchlichen Einspritzventilen wird diese Schließkraft ausschließlich durch eine Schließfeder aufgebracht, die mit einer entsprechend hohen Federkonstanten ausgebildet sein muss. Der Aktor, beispielsweise ein Elektromagnet, muss diese Kraft überwinden. Wirkt auf das Steuerventilglied bei einem niedrigen Einspritzdruck nur eine geringe Kraft, so muss der Elektromagnet gegen fast die gesamte Kraft der Schließfeder öffnen. Da sich die mit Druck beaufschlagte Fläche am Steuerventilglied durch den mit der Laufzeit bedingten Verschleiß auch ändern kann, muss der Aktor mit einer Redundanz ausgelegt werden, d. h. er muss deutlich höhere Kräfte erzeugen können, als eigentlich notwendig wären, um die Funktion über die gesamte Laufzeit zu gewährleisten. Dies macht es notwendig, einen entsprechend starken Elektromagneten im Einspritzventil vorzusehen, der die notwendigen Kräfte aufbringen kann.

Um die Abhängigkeit vom Einspritzdruck zu reduzieren, ist es vorstellbar, die vom Kraftstoffdruck beaufschlagte Fläche des Steuerventilglieds dadurch klein zu halten, indem eine sehr kleine Kugel als Steuerventilglied verwendet wird. Dies bringt jedoch die Schwierigkeit mit sich, dass die Dichtlinie aus einem entsprechend kleinen Kreis besteht, so dass ein großer Hub des Steuerventilglieds erforderlich ist, um den notwendigen Absteuerquerschnitt aufzusteuern. Die Kugel muss also einen großen Hub durchfahren, um die notwendige Öffnungsfunktion zu erfüllen. Diese bedingt aber ebenfalls einen starken Elektromagneten, der die notwendige magnetische Kraft aufbringen kann, um den Spalt zwischen Magnetanker und Elektromagnet zu überwinden.

Soll ein Einspritzventil für Kraftstoff von selbstzündenden Brennkraftmaschinen nur bei einem bestimmten Einspritzdruck arbeiten oder nur in einem engen Druckbereich, so sind die bekannten Kraftstoffeinspritzventile hierfür nicht optimal ausgelegt, da sie für sämtliche Einspritzdrücke geeignet sein müssen, und - wie oben geschildert - die Elektromagneten bzw. Piezoaktoren der Steuerventile entsprechend ausgelegt sind. Bei Einspritzventilen, wie sie beispielsweise für Stationärmotoren Verwendung finden, oder für sogenannte Range Extender bei elektrisch betriebenen Fahrzeugen, sind die bekannten Einspritzventile damit zu aufwendig und damit zu kostenintensiv. Die Aufgabe der vorliegenden Erfindung ist damit, ein Kraftstoffeinspritzventil zur Verfügung zu stellen, das mit geringem konstruktiven Aufwand für die Einspritzung in einem engen Druckbereich eine optimale Funktion zur Verfügung stellt.

### Vorteile der Erfindung

Die Aufgabe wird durch das erfindungsgemäße Kraftstoffeinspritzventil gelöst. Hierzu weist das Kraftstoffeinspritzventil eine Düsennadel auf, die zumindest mittelbar vom Druck in einen Steuerraum in einer Schließrichtung beaufschlagt wird, wobei der Steuerraum mit Kraftstoff unter hohem Druck befüllbar ist. Der Steuerraum ist mit einem Steuerventil verbunden, über den eine Verbindung mit einem Niederdruckraum ermöglicht ist, wobei das Steuerventil ein bewegliches Steuerventilglied umfasst. Zwischen dem Steuerraum und dem Niederdruckraum ist ein Ventilraum angeordnet, wobei der Ventilraum mit dem Steuerraum über eine Drosselverbindung hydraulisch verbunden ist und der Ventilraum seinerseits über das Steuerventil mit dem Niederdruckraum. Weiterhin ist ein Druckbolzen vorgesehen, der durch den Ventilraum bis in den Steuerraum ragt, wobei der Druckbolzen durch den Druck im Steuerraum mit einer hydraulischen Kraft beaufschlagt ist und dadurch eine Öffnungskraft auf das Steuerventilglied ausübt.

Bei geschlossenem Kraftstoffeinspritzventil herrscht im Steuerraum der hohe Einspritzdruck, wie er von einer Hochdruckpumpe bzw. von einem Hochdruckspeicher zur Verfügung gestellt wird. Der hohe Kraftstoffdruck wirkt auf den Druckbolzen, wobei diese Kraft proportional zum Druck ist, der im Steuerraum anliegt. Darüber hinaus wirkt auch auf die Dichtfläche des Steuerventilglieds ein Druck in Öffnungsrichtung, soweit die Dichtfläche vom Druck im Ventilraum beaufschlagt ist und nicht durch den Druck auf die dem Steuerraum abgewandte Druckfläche des Druckbolzens kompensiert wird. Der Druck auf den Druckbolzen und die Dichtfläche bewirkt eine Kraft auf das Steuerventilglied in Öffnungsrichtung und vermindert so die notwendige Öffnungskraft auf das Steuerventilglied, was die Verwendung eines kleinen Elektromagneten bzw. Piezoaktors ermöglicht, da das Steuerventilglied durch die darauf wirkende hydraulische Öffnungskraft leicht geöffnet werden kann. Darüber hinaus bewirkt der Druckbolzen, dass auch bei geöffnetem Steuerventil eine Öffnungskraft auf das Steuerventilglied wirkt, da der Druck im Steuerraum nicht auf null fällt. Damit ist die Verwendung kleinerer Aktoren möglich, was geringere Kosten verursacht und weniger Bauraum benötigt. Darüber hinaus lassen sich mit dem erfindungsgemäßen Steuerventil höhere Drücke realisieren als mit den bekannten Steuerventilen.

In einer ersten vorteilhaften Ausgestaltung der Erfindung ist der Steuerraum mit einer Hochdruckleitung über eine Zulaufdrossel verbunden, wobei die Hochdruckleitung mit Kraftstoff unter hohem Druck befüllbar ist. Durch die Verbindung des Steuerraums mit der Hochdruckleitung ergibt sich ein Druckgradient ausgehend von der Hochdruckleitung über den Steuerraum und den Ventilraum bis hin zum Niederdruckraum, wenn das Steuerventil geöffnet ist: Der aus dem Ventilraum abströmende Kraftstoff erniedrigt im Ventilraum den Kraftstoffdruck, so dass sich ein Druckgradient zwischen dem Ventilraum und dem Steuerraum ergibt. Dadurch fließt Kraftstoff über die Ablaufdrossel aus dem Steuerraum in den Ventilraum, was auch im Steuerraum den Druck vermindert. Hierbei ist die Drosselverbindung so ausgelegt, dass mehr Kraftstoff über die Drosselverbindung aus dem Steuerraum abfließt, als gleichzeitig über die Zulaufdrossel zufließt. Da das Kraftstoffeinspritzventil bzw. das zugehörige Steuerventil nur für einen bestimmten Druck oder für einen sehr eng begrenzten Druckbereich geeignet ist, genügt bereits eine geringe Druckabsenkung im Steuerraum, um das für das Öffnen der Düsennadel notwendige Druckniveau zu erreichen. Das Steuerventil kommt damit mit einer geringen Absteuermenge aus, als dies bei herkömmlichen Einspritzventilen der Fall ist.

Der Druckbolzen ist in vorteilhafter Weise lösbar oder unlösbar mit dem Steuerventilglied verbunden, so dass er sich stets synchron mit diesem bewegt. Es kann jedoch auch vorgesehen sein, dass der Druckbolzen als separates Bauteil ausgebildet ist, das am Steuerventilglied lediglich anliegt. Durch den Druck im Steuerraum ist stets die Verbindung des Druckbolzens mit dem Steuerventilglied gewährleistet, solange das Kraftstoffeinspritzventil in Betrieb ist. Durch die Separierung der beiden Bauteile, also des Druckbolzens und des Steuerventilglieds, lassen sich beide Bauteile in einem separaten Fertigungsverfahren ausbilden, was die Fertigung deutlich erleichtert.

Die Drosselverbindung zwischen dem Steuerraum und dem Ventilraum kann in vorteilhafter Weise durch Ausnehmungen am Druckbolzen oder an der Wand der Bohrung geschehen, in der der Druckbolzen geführt ist. Diese Verbindungsbohrung ist vorzugsweise in einem Ventilstück ausgebildet, welches sowohl den Steuerraum als auch den Ventilraum nach außen hin begrenzt. Es kann jedoch auch vorgesehen sein, dass die Drosselverbindung durch eine Bohrung im Druckbolzen selbst ausgebildet ist, wobei hierfür verschiedene Ausführungsformen in Frage kommen.

In einer vorteilhaften Ausgestaltung des Steuerventilglieds ist dessen Dichtfläche so ausgestaltet, dass sie mit einer Dichtfläche im geschlossenen Zustand des Steuerventils zusammenwirkt und dadurch das Steuerventil abdichtet. Insbesondere ist es vorteilhaft, wenn die Dichtfläche kugelförmig und der Ventilsitz eine Konusform aufweist. So kann ein Steuerventil konstruiert werden, dass die oben genannten Vorteile aufweist, ohne auf die völlige Abdichtung im geschlossenen Zustand zu verzichten, wie sie bei den bekannten Steuerventilen bekannt ist. Eine Permanentleckage findet somit nicht statt.

### Zeichnung

In der Zeichnung sind verschiedene Ausführungsbeispiele des erfindungsgemäßen Kraftstoffeinspritzventils dargestellt. Es zeigt
- Figur 1: einen schematischen Längsschnitt durch ein erfindungsgemäßes Kraftstoffeinspritzventil, wobei nur die wesentlichen Komponenten dargestellte sind,
- Figur 2: ein weiteres Ausführungsbeispiel, wobei hier nur das Steuerventil im Längsschnitt schematisch dargestellt ist,
- Figur 3: in derselben Darstellung wie Figur 2 ein weiteres Ausführungsbeispiel,
- Figur 4a und 4b: zeigen weitere Ausführungsbeispiele, jeweils als Längsschnitte durch das Steuerventil, und
- Figur 4c: zeigt eine alternative Ausgestaltung der Drosselverbindung, hier in einem Querschnitt durch das Steuerventil entlang der Linie C-C, wie in Figur 4a dargestellt.

### Beschreibung der Ausführungsbeispiele

In Figur 1 ist ein erfindungsgemäßes Kraftstoffeinspritzventil schematisch im Längsschnitt dargestellt, wobei nur die wesentlichen Teile des Kraftstoffeinspritzventils gezeigt sind. Das Kraftstoffeinspritzventil 1 weist ein Düsenkörper 12 auf, in dem ein Druckraum 11 mit einer darin verschiebbar angeordneten Düsennadel 10 ausgebildet ist. Das dem Brennraum zugewandte untere Ende der Düsennadel 10 ist als Ventildichtfläche 13 ausgebildet und wirkt mit einem am brennraumseitigen Ende des Düsenkörpers 12 ausgebildeten konischen Ventilsitz 14 zusammen. Die Ventildichtfläche 13 ist als ein Doppelkegel ausgebildet und bildet so zwischen den beiden Kegelflächen eine Dichtkante, mit der die Düsennadel 10 auf dem Ventilsitz 14 aufliegt. Dem Ventilsitz 14 nachgeordnet sind mehrere Einspritzöffnungen 15 im Düsenkörper 12 ausgebildet, durch die der Kraftstoff letztendlich in einen Brennraum der Brennkraftmaschine eingebracht werden kann. Die Zuführung von Kraftstoff unter hohem Druck geschieht über eine Hochdruckleitung 8, die im rechten Teil der Figur 1 schematisch dargestellt ist. Die Hochdruckleitung 8 ist beispielsweise mit einem Hochdruckspeicher verbunden, in dem Kraftstoff unter hohem Druck vorgehalten wird und der durch eine Hochdruckpumpe gespeist wird.

Das ventilsitzabgewandte Ende der Düsennadel 10 ist in einem Ventilstück 2 geführt, welches ebenfalls einen Teil des Kraftstoffeinspritzventils 1 bildet. Das Ventilstück 2 hierzu eine Bohrung 16 auf, die als Führung für das ventilsitzabgewandte Ende der Düsennadel 10 dient, so dass durch die ventilsitzabgewandte Stirnseite der Düsennadel 10 und die Bohrung 16 ein Steuerraum 22 begrenzt wird. Der Steuerraum 22 ist über eine Zulaufdrossel 24 mit der Hochdruckleitung 8 verbunden, so dass über die Zulaufdrossel 24 stets Kraftstoff unter hohem Druck aus der Hochdruckleitung 8 in den Steuerraum 22 fließen kann.

Im Ventilstück 2 ist darüber hinaus ein Ventilraum 20 ausgebildet, der mit dem Steuerraum 22 über eine Drosselverbindung 23 verbunden ist, die hier als Bohrung im Ventilstück 2 ausgebildet ist. Zur Verbindung des Ventilraums 20 mit einem Niederdruckraum 25 im Kraftstoffeinspritzventil 1 ist ein Steuerventil 3 vorgesehen. Das Steuerventil 3 umfasst ein Steuerventilglied 4 mit einem einstückig daran angeformten Anker 40, der mit einem Elektromagneten 7 zusammenwirkt. Hierbei ist der Elektromagnet 7 zur Verstärkung der magnetischen Wirkung von einem Eisenkern 9 umgeben. Das Steuerventilglied 4 weist an seiner dem Ventilstück 2 zugewandten Stirnseite eine Dichtfläche 5 auf, die beispielsweise kugelförmig ausgebildet ist und mit der das Steuerventilglied 4 mit einem Steuerventilsitz 6 zusammenwirkt, der am Ventilstück 2 ausgebildet ist und im Wesentlichen eine konische Form aufweist. Das Steuerventilglied 4 wird hierbei durch die Kraft einer Schließfeder 17 in Richtung auf den Steuerventilsitz 6 mit einer Kraft beaufschlagt, so dass das Steuerventilglied 4 bei abgeschaltetem Elektromagneten 7 stets gegen den Steuerventilsitz 6 gedrückt wird und so die Verbindung des Ventilraums 20 zum Niederdruckraum 25 verschließt. Einstückig mit dem Steuerventilglied 4 ist an diesem ein Druckbolzen 30 ausgebildet, der durch den Ventilraum 20 bis in eine Bohrung 32 ragt, die im Ventilstück 2 ausgebildet ist und zwischen dem Ventilraum 20 und dem Steuerraum 22 verläuft, wobei der Druckbolzen 30 in dieser Bohrung 32 geführt ist. Im geöffneten Zustand des Steuerventils 3 wirkt der zwischen der Bohrung 32 und dem Kolben 30 gebildete Spalt als parasitäre Ablaufdrossel, die der Drosselverbindung 23 parallel geschaltet ist.

Die Stirnseite des Druckkolbens 30 ragt bis in den Steuerraum 22 und wird vom Druck im Steuerraum 22 beaufschlagt, so dass eine hydraulische Kraft auf den Druckbolzen 30 wirkt, die dieser wiederum auf das Steuerventilglied 4 überträgt, so dass diese Kraft in Öffnungsrichtung auf das Steuerventilglied 4 wirkt und damit der Kraft der Schließfeder 17 entgegen. Der wirksame Durchmesser des Druckbolzens 30, der vom Druck im Steuerraum 22 beaufschlagt wird, ist in der Zeichnung mit D_{B} bezeichnet. Die Abdichtung des Ventilraums 20 gegenüber dem Leckölraum 25 erfolgt durch Anlage des Steuerventilglieds 4 auf den Steuerventilsitz 6, wie bereits oben dargestellt. Durch die kugelige bzw. ballige Ausgestaltung der Dichtfläche des Steuerventilglieds 4 ergibt sich eine im Wesentlichen linienförmige Auflage des Steuerventilglieds 4 auf den Steuerventilsitz 6, so dass sich hier ein Dichtdurchmesser D_{S} ergibt, der bei dem hier gezeigten Ausführungsbeispiel größer als der Durchmesser D_{B} ist.

Zu Beginn der Einspritzung ist das Steuerventil 3 geschlossen, so dass die hydraulische Verbindung zwischen dem Ventilraum 20 und dem Leckölraum 25 unterbrochen ist. Dadurch herrscht im Steuerraum 22 wegen der Zulaufdrossel 24 der gleiche hohe Druck wie in der Hochdruckleitung 8. Über die Drosselverbindung 23 herrscht der gleiche Druck auch im Ventilraum 20. Dies ergibt folgende hydraulische Kräfte auf das Steuerventilglied 4: Einerseits wirkt eine hydraulische Öffnungskraft auf die Stirnseite des Druckbolzens 30, wie bereits oben darstellt. Darüber hinaus wirkt auch ein hydraulischer Öffnungsdruck auf Teile der Dichtfläche 5 des Steuerventilglieds 4, soweit der Durchmesser D_{S} größer ist als der Durchmesser des Druckbolzens D_{B}. Dieser hydraulischen Öffnungskraft auf das Steuerventilglied 4 wirkt anfangs nur die Schließkraft der Schließfeder 17 entgegen. Die Federkonstante und die Vorspannung der Schließfeder 17 müssen also so gewählt sein, dass das Steuerventilglied 4 bis zum gewünschten Öffnungsdruck des Steuerventils geschlossen bleibt und die hydraulischen Kräfte durch den Druck im Steuerraum 22 bzw. dem Ventilraum 20 entgegenwirkt. Da das Einspritzventil nur bei einer bestimmten Druck- oder einem bestimmten, kleineren Druckbereich arbeiten soll, wird der Elektromagnet entsprechend klein ausgelegt, so dass er nur eine relativ geringe Kraft auf den Anker 40 und damit auf das Steuerventilglied 4 ausüben kann. Dadurch arbeitet das Einspritzventil erst ab einem bestimmten Schwelldruck, nämlich dann, wenn die Kraftdifferenz zwischen der hydraulischen Öffnungskraft auf den Druckbolzen 30 bzw. auf das Steuerventilglied 4 einerseits und der Kraft der Schließfeder 17 andererseits so klein ist, dass die Öffnungskraft durch den Elektromagneten 7 aufgebracht werden kann.

Liegt also ein Einspritzdruck in der Hochdruckleitung 8 an, der diesem Schwelldruck entspricht, so kann das Kraftstoffeinspritzventil in Betrieb gehen. Durch Bestromung des Elektromagneten 7 wird das Steuerventilglied 4 vom Steuerventilsitz 6 weggezogen und gibt einen Durchströmquerschnitt frei, so dass der Ventilraum 20 in den Niederdruckraum 25 entlastet wird. Dadurch sinkt der Druck im Ventilraum 20 ab und über die Drosselverbindung 23 fließt gleichzeitig Kraftstoff aus dem Steuerraum 22 in den Ventilraum 20. Dies bewirkt wiederum eine Druckabnahme im Steuerraum 22, wobei die Zulaufdrossel 24 und die Drossel-Verbindung 23 so ausgelegt sind, dass eine Druckabnahme im Steuerraum 22 stattfindet. Die Druckabnahme im Steuerraum 22 ist jedoch nur gering, und hängt im Wesentlichen vom Verhältnis der Strömungswiderstände von Zulaufdrossel 24 und Ablaufdrossel 23 ab, während der Druck im Ventilraum 20 auf das Niveau des Niederdruckraums 25 abfällt. Da das Einspritzventil nur in einem geringen Druckbereich arbeiten muss, kann es so ausgelegt werden, dass bereits eine geringe Druckabnahme im Steuerraum 22 zu einem Öffnen der Düsennadel 10 führt, nämlich dann, wenn die hydraulischen Kräfte auf die Düsennadel 10, die durch den Kraftstoffdruck im Druckraum 11 erzeugt werden, ausreichen, um die Düsennadel 10 entgegen der hydraulischen Kraft im Steuerraum 22 zu öffnen. Sobald die Düsennadel 10 vom Ventilsitz 14 abgehoben hat, strömt Kraftstoff aus dem Druckraum 11 zu den Einspritzöffnungen 15 und wird durch diese in einen Brennraum einer Brennkraftmaschine eingespritzt.

Da der Druck im Steuerraum 22 bei geöffnetem Steuerventil 3 nur geringfügig abfällt, ergibt sich nur eine geringe Abnahme der hydraulischen Kraft auf den Druckbolzen 30 bzw. das Steuerventilglied 4. Gleichzeitig ergibt sich durch die Annäherung des Magnetankers 40 an den Elektromagneten 7 eine Verstärkung der magnetischen Kraft, so dass bei einer entsprechenden Auslegung der Elektromagnet 7 trotz seiner geringen magnetischen Kräfte in der Lage ist, das Steuerventilglied 4 in der geöffneten Stellung entgegen der Schließkraft der Schließfeder 17 zu halten. Soll die Einspritzung beendet werden, so wird die Bestromung des Elektromagneten 7 unterbrochen, so dass das Steuerventilglied 14 durch die Kraft der Schließfeder 17 wieder zurück in seine Schließstellung gedrückt wird, d.h. in Anlage an den Steuerventilsitz 6.

Wie bereits erwähnt öffnet das Steuerventil 3 unterhalb eines bestimmten Schwelldruckes nicht, der beispielsweise bei 1000 bar liegen kann. Wie hoch der Öffnungsdruck ist, hängt neben der Kraft des Elektromagneten 7 im Wesentlichen von den Durchmessern des Druckkolbens 30 und des Dichtsitzes des Steuerventilgliedes 4 ab. Die geringe Kraft, die zum Öffnen des Steuerventilglieds 4 benötigt wird, kann insoweit ausgenutzt werden, als der Elektromagnet 7 nur eine geringe Kraft aufbringen muss und dementsprechend klein und kostengünstig herstellbar ist. Durch die Kombination mit dem Sitzventil, das zwischen der Dichtfläche 5 und dem Steuerventilsitz 6 gebildet ist, ist aber auch sichergestellt, dass keine Leckage im geschlossenen Zustand stattfindet, also keine Permanentleckage. Darüber hinaus ist das Sitzventil verschleißarm.

In Figur 2 ist ein weiteres Ausführungsbeispiel des erfindungsgemäßen Steuerventils 3 dargestellt, wobei hier nur das Steuerventil 3 selbst mit den Wesentlichen Komponenten schematisch dargestellt ist. Dieses Ausführungsbeispiel unterscheidet sich vom Ausführungsbeispiel nach Figur 1 nur dadurch, dass der Druckbolzen 30 hier als separates Bauteil ausgebildet ist, das in einer Aufnahmebohrung 34 des Steuerventilglieds 4 aufgenommen ist, wobei der Druckbolzen 30 in der Aufnahmebohrung 34 fixiert ist. Die getrennte Bauweise ergibt den Vorteil, dass beide Bauteile, also das Steuerventilglied 4 samt Anker 40 und der Druckbolzen 30, in einem separaten Fertigungsverfahren hergestellt werden können, was jeweils weniger Arbeitsschritte erfordert und damit weniger fehleranfällig ist. Darüber hinaus ist bei dem Ausführungsbeispiel nach Figur 2 der Durchmesser des Druckbolzens 30 D_{B} und der Durchmesser des Dichtsitzes D_{S} gleich groß. Dadurch ergibt sich eine resultierende hydraulische Öffnungskraft, die der hydraulischen Kraft auf den Druckbolzen 30 durch den Druck im Steuerraum 22 entspricht, da auf den Absatz des Druckbolzen 30 innerhalb des Ventilraums 20 eine hydraulische Gegenkraft wirkt, die einen Teil der Öffnungskräfte kompensiert.

In Figur 3 ist ein weiteres Ausführungsbeispiel des erfindungsgemäßen Steuerventils 3 gezeigt, wiederum in derselben Darstellung wie Figur 2. Der Druckbolzen 30 ist auch hier als separates Bauteil ausgeführt, jedoch ist er mit dem Steuerventilglied 4 nicht fest verbunden, sondern liegt lediglich an der Dichtfläche 5 des Steuerventilglieds 4 an. Beim Betrieb des Kraftstoffeinspritzventils wirkt auf den Druckbolzen 30 die hydraulische Kraft des Steuerraums 22 und drückt diesen gegen das Steuerventilglied 4. Dies ändert sich auch nicht, wenn das Steuerventilglied 4 durch den Elektromagneten 7 von dem Steuerventilsitz 6 weggezogen wird, da durch den Druck im Steuerraum 22 stets ein Kraftüberschuss bezüglich des Steuerventilglieds 4 auf den Druckbolzen 30 wirkt, so dass dieser in jeder Phase der Bewegung in Anlage am Steuerventilglied 4 bleibt. Um sicherzustellen, dass die Anlage auch bei ausgeschaltetem Kraftstoffeinspritzventil gegeben ist, kann im Steuerraum 22 eine Rückstellfeder 37 vorgesehen sein, die zwischen der Düsennadel 10 und dem Druckbolzen 30 angeordnet ist und diesen auch bei Drucklosigkeit im Steuerraum 22 mit einer geringen Kraft gegen das Steuerventilglied 4 drückt, wobei die Kraft der Rückstellfeder 37 sehr viel kleiner als die Kraft der Schließfeder 17 ist.

In Figur 4a ist ein weiteres Ausführungsbeispiel des erfindungsgemäßen Steuerventils 3 dargestellt. Bei dem hier gezeigten Steuerventil ist die Drosselverbindung 23 als eine Bohrung innerhalb des Druckbolzens 30 ausgebildet, wobei die Drosselverbindung 33 als eine zentrale Längsbohrung ausgeführt ist, die in eine Querbohrung ausgeführt ist, die letztendlich in den Ventilraum 20 mündet. Wenn der Druckbolzen 30 zusätzlich als ein separates Bauteil ausgeführt ist, wie dies in Figur 4a dargestellt ist, so können die Bohrungen, die die Drosselverbindung 23 bilden, kostengünstig im normalen Fertigungsprozess eingebracht werden.

In Figur 4b ist ein weiteres Ausführungsbeispiel des erfindungsgemäßen Steuerventils 3 dargestellt. Die Drosselverbindung 23 ist hier als Schrägbohrung innerhalb des Druckbolzens 30 ausgeführt, wobei bei Bedarf auch mehrere Schrägbohrungen im Druckbolzen 30 ausgebildet sein können, die zusammen die Drosselverbindung 22 bilden. Auch bei dieser Ausführungsform kann der Druckbolzen 30 als separates Bauteil ausgeführt sein oder auch einstückig mit dem Steuerventilglied 4.

In Figur 4c ist eine alternative Ausführung der Drosselverbindung 23 gezeigt. Hierbei wird auf Bohrungen im Ventilstück 2 oder im Druckbolzen 30 verzichtet. Statt dessen sind am Druckbolzen 30 mehrere, gleichmäßig über den Umfang verteilte Anschlüsse ausgebildet, die zusammen die Drosselverbindung 23 bilden. Alternativ kann auch vorgesehen sein, dass statt der Anschliffe am Andruckbolzen 30 Ausnehmungen an der Wand der Bohrung 32 im Ventilstück 2 vorgesehen sind, die dann die Drosselverbindung 23 bilden. Solche Anschliffe am Druckbolzen 30 lassen sich kostengünstig herstellen.

## Patentansprüche

1. Kraftstoffeinspritzventil mit einer Düsennadel (10), die zumindest mittelbar vom Druck in einem Steuerraum (22) in einer Schließrichtung beaufschlagt wird, wobei der Steuerraum (22) mit Kraftstoff unter hohem Druck befüllbar ist, und mit einem Steuerventil (3), das eine Verbindung zu einem Niederdruckraum (25) im Kraftstoffeinspritzventil öffnet oder schließt, wobei das Steuerventil (3) ein bewegliches Steuerventilglied (4) umfasst, das mit einem Steuerventilsitz (6) zusammenwirkt und durch die Kraft einer Schließfeder (17) in Richtung auf den Steuerventilsitz (6) mit einer Kraft beaufschlagt ist, **dadurch gekennzeichnet, dass** im Kraftstoffeinspritzventil eine Verbindung des Steuerraums (22) zum Niederdruckraum (25) durch einen Ventilraum (20) ausgebildet ist, wobei der Ventilraum (20) mit dem Steuerraum (22) über eine Drosselverbindung (23) hydraulisch verbunden ist und der Ventilraum (20) über das Steuerventil (3) mit dem Niederdruckraum (25) verbindbar ist, und mit einem Druckbolzen (30), der durch den Ventilraum (20) bis in den Steuerraum (22) ragt, wobei der Druckbolzen (30) durch den Druck im Steuerraum (22) mit einer hydraulischen Kraft beaufschlagt ist und dadurch eine hydraulische Öffnungskraft auf das Steuerventilglied (4) ausübt, wobei der hydraulischen Öffnungskraft bei geschlossenem Steuerventil (3) nur die Schließkraft der Schließfeder (17) entgegenwirkt.

2. Kraftstoffeinspritzventil nach Anspruch 1, **dadurch gekennzeichnet, dass** der Steuerraum (22) mit einer Hochdruckleitung (8) über eine Zulaufdrossel (24) verbunden ist, wobei die Hochdruckleitung (8) mit Kraftstoff unter hohem Druck befüllbar ist.

3. Kraftstoffeinspritzventil nach Anspruch 1 oder 2, **dadurch gekennzeichnet, dass** die Drosselverbindung (23) so ausgebildet ist, dass sich bei geöffnetem Steuerventil (3) im Ventilraum (20) ein niedrigerer Druck einstellt als im Steuerraum (22) und in diesem ein niedrigerer Druck als in der Hochdruckleitung (8).

4. Kraftstoffeinspritzventil nach Anspruch 1, **dadurch gekennzeichnet, dass** der Druckbolzen (30) einstückig mit dem Steuerventilglied (4) ausgebildet ist.

5. Kraftstoffeinspritzventil nach Anspruch 1, **dadurch gekennzeichnet, dass** der Druckbolzen (30) unlösbar mit dem Steuerventilglied (4) verbunden ist.

6. Kraftstoffeinspritzventil nach Anspruch 1, **dadurch gekennzeichnet, dass** der Druckbolzen (30) als separates Bauteil ausgebildet ist und am Steuerventilglied (4) anliegt.

7. Kraftstoffeinspritzventil nach einem der Ansprüche 4, 5 oder 6, **dadurch gekennzeichnet, dass** der Druckbolzen (30) in einer Verbindungsbohrung (32) zwischen dem Ventilraum (20) und dem Steuerraum (22) geführt ist.

8. Kraftstoffeinspritzventil nach Anspruch 7, **dadurch gekennzeichnet, dass** die Drosselverbindung (23) als Ausnehmung an der Seitenfläche des Druckbolzens (30) oder als Ausnehmung in der Wand der Verbindungsbohrung (32) ausgebildet ist.

9. Kraftstoffeinspritzventil nach Anspruch 1, **dadurch gekennzeichnet, dass** der Steuerraum (22) und der Ventilraum (20) von einem Ventilstück (2) umgeben sind und dass die Drosselverbindung (23) durch eine Verbindungsbohrung (32) im Ventilstück (2) ausgebildet ist.

10. Kraftstoffeinspritzventil nach Anspruch 1, **dadurch gekennzeichnet, dass** die Drosselverbindung (23) durch eine Bohrung im Druckbolzen (30) ausgebildet ist.

11. Kraftstoffeinspritzventil nach Anspruch 1, **dadurch gekennzeichnet, dass** am Steuerventilglied (4) eine Dichtfläche (5) ausgebildet ist, mit der das Steuerventilglied (4) im geschlossenen Zustand des Steuerventils (3) auf dem Steuerventilsitz (6) aufliegt und so ein Sitzventil bildet.

12. Kraftstoffeinspritzventil nach Anspruch 11, **dadurch gekennzeichnet, dass** die Dichtfläche (5) eine Kugelfläche bildet.

13. Kraftstoffeinspritzventil nach Anspruch 11 oder 12, **dadurch gekennzeichnet, dass** der Steuerventilsitz (6) konisch geformt ist.

## Claims

1. Fuel injection valve having a nozzle needle (10), which is acted on in a closing direction at least indirectly by the pressure in a control chamber (22), wherein the control chamber (22) can be charged with fuel at high pressure, and having a control valve (3), which opens or closes a connection to a low-pressure chamber (25) in the fuel injection valve, wherein the control valve (3) comprises a movable control valve element (4) which interacts with a control valve seat (6) and is forced in the direction of the control valve seat (6) by the force of a closing spring (17), **characterized in that**, in the fuel injection valve, a connection of the control chamber (22) to the low-pressure chamber (25) is formed by a valve chamber (20), wherein the valve chamber (20) is hydraulically connected to the control chamber (22) via a throttled connection (23), and the valve chamber (20) is connectable to the low-pressure chamber (25) by way of the control valve (3), and having a pressure pin (30) which projects through the valve chamber (20) into the control chamber (22), wherein the pressure pin (30) is subjected to a hydraulic force by the pressure in the control chamber (22) and thus exerts a hydraulic opening force on the control valve element (4), wherein, when the control valve (3) is closed, the hydraulic opening force is opposed only by the closing force of the closing spring (17).

2. Fuel injection valve according to Claim 1, **characterized in that** the control chamber (22) is connected to a high-pressure line (8) via an inflow throttle (24), wherein the high-pressure line (8) can be charged with fuel at high pressure.

3. Fuel injection valve according to Claim 1 or 2, **characterized in that** the throttled connection (23) is designed such that, when the control valve (3) is open, a lower pressure prevails in the valve chamber (20) than in the control chamber (22), and a lower pressure prevails in said control chamber than in the high-pressure line (8).

4. Fuel injection valve according to Claim 1, **characterized in that** the pressure pin (30) is formed integrally with the control valve element (4).

5. Fuel injection valve according to Claim 1, **characterized in that** the pressure pin (30) is non-detachably connected to the control valve element (4).

6. Fuel injection, valve according to Claim 1, **characterized in that** the pressure pin (30) is formed as a separate component and bears against the control valve element (4).

7. Fuel injection valve according to one of Claims 4, 5 or 6, **characterized in that** the pressure pin (30) is guided in a connecting bore (32) between the valve chamber (20) and the control chamber (22).

8. Fuel injection valve according to Claim 7, **characterized in that** the throttled connection (23) is formed as a recess on the side surface of the pressure pin (30) or as a recess in the wall of the connecting bore (32).

9. Fuel injection valve according to Claim 1, **characterized in that** the control chamber (22) and the valve chamber (20) are surrounded by a valve piece (2), and **in that** the throttled connection (23) is formed by a connecting bore (32) in the valve piece (2).

10. Fuel injection valve according to Claim 1, **characterized in that** the throttled connection (23) is formed by a bore in the pressure pin (30).

11. Fuel injection valve according to Claim 1, **characterized in that**, on the control valve element (4), there is formed a sealing surface (5) by means of which the control valve element (4), in the closed state of the control valve (3), lies against the control valve seat (6) and thus forms a seat valve.

12. Fuel injection valve according to Claim 11, **characterized in that** the sealing surface (5) forms a spherical surface.

13. Fuel injection valve according to Claim 11 or 12, **characterized in that** the control valve seat (6) is of conical form.

## Revendications

1. Soupape d'injection de carburant avec une aiguille de buse (10) alimentée au moins de façon indirecte en pression dans une chambre de commande (22) dans une direction de fermeture, la chambre de commande (22) pouvant être remplie en carburant sous haute pression et avec une soupape de commande (3) ouvrant et fermant une liaison avec une chambre de basse pression (25) dans la soupape d'injection de carburant, la soupape de commande (3) comprenant un élément de soupape de commande (4) mobile interagissant avec un siège de soupape de commande (6) et étant alimenté avec une force par la force d'un ressort de fermeture (17) en direction du siège de soupape de commande (6), **caractérisée en ce que** dans la soupape d'injection de carburant, une liaison de la chambre de commande (22) est réalisée par une chambre de soupape (20) en direction de la chambre de basse pression (25), la chambre de soupape (20) étant reliée de façon hydraulique à la chambre de commande (22) via une liaison d'étranglement (23) et la chambre de soupape (20) pouvant être reliée à la chambre de basse pression (25) via la soupape de commande (3) et à un boulon de pression (30) saillant à travers la chambre de soupape (20) jusque dans la chambre de commande (22), le boulon de pression (30) étant alimenté en force hydraulique par la pression régnant dans la chambre de commande (22) et exerçant ainsi une force d'ouverture hydraulique sur l'élément de soupape de commande (4), la force d'ouverture hydraulique n'agissant que contre la force de fermeture du ressort de fermeture (17) lorsque la soupape de commande (3) est fermée.

2. Soupape d'injection de carburant selon la revendication 1, **caractérisée en ce que** la chambre de commande (22) est reliée à une conduite de haute pression (8) via un étranglement d'amenée (24), la conduite de haute pression (8) pouvant être remplie en carburant sous haute pression.

3. Soupape d'injection de carburant selon la revendication 1 ou 2, **caractérisée en ce que** la liaison d'étranglement (23) est réalisée de telle sorte qu'une pression plus basse que dans la chambre de commande (22) se créée lorsque la soupape de commande (3) est ouverte dans la chambre de soupape (20) et qu'une pression plus basse règne dans celle-ci que dans la conduite de haute pression (8).

4. Soupape d'injection de carburant selon la revendication 1, **caractérisée en ce que** le boulon de pression (30) est réalisé d'un seul tenant avec l'élément de soupape de commande (4).

5. Soupape d'injection de carburant selon la revendication 1, **caractérisée en ce que** le boulon de pression (30) est relié de façon inamovible à l'élément de soupape de commande (4).

6. Soupape d'injection de carburant selon la revendication 1, **caractérisée en ce que** le boulon de pression (30) prend la forme d'un composant séparé et repose contre l'élément de soupape de commande (4).

7. Soupape d'injection de carburant selon l'une quelconque des revendications 4, 5 ou 6, **caractérisée en ce que** le boulon de pression (30) est guidé dans un alésage de liaison (32) entre la chambre de soupape (20) et la chambre de commande (22).

8. Soupape d'injection de carburant selon la revendication 7, **caractérisée en ce que** la liaison d'étranglement (23) prend la forme d'un évidement au niveau de la surface latérale du boulon de pression (30) sous la forme d'un évidement dans la paroi de l'alésage de liaison (32).

9. Soupape d'injection de carburant selon la revendication 1, **caractérisée en ce que** la chambre de commande (22) et la chambre de soupape (20) sont entourées par une pièce de soupape (2) et que la liaison d'étranglement (23) est réalisée par le biais d'un alésage de liaison (32) dans la pièce de soupape (2).

10. Soupape d'injection de carburant selon la revendication 1, **caractérisée en ce que** la liaison d'étranglement (23) est réalisée par le biais d'un alésage dans le boulon de pression (30).

11. Soupape d'injection de carburant selon la revendication 1, **caractérisée en ce qu'**une surface étanche (5) est réalisée au niveau de l'élément de soupape de commande (4), l'élément de soupape de commande (4) reposant, avec ladite surface, à l'état fermé de la soupape de commande (3) sur le siège de soupape de commande (6) et formant ainsi une soupape de siège.

12. Soupape d'injection de carburant selon la revendication 11, **caractérisée en ce que** la surface étanche (5) forme une surface sphérique.

13. Soupape d'injection de carburant selon la revendication 11 ou 12, **caractérisée en ce que** le siège de soupape de commande (6) prend une forme conique.
